# FASCICULE DE BREVET EUROPEEN

(11) **EP 1 192 406 B1**
(45) Date de publication et mention de la délivrance du brevet: **17.11.2004**
(21) Numéro de dépôt: 01958138.8
(22) Date de dépôt: 17.07.2001
(51) Int. Cl.: F42B 15/36

(54) **DISPOSITIF DE NEUTRALISATION D'UNE CHARGE UTILE**
VERFAHREN ZUM NEUTRALISIEREN EINER NUTZLAST
DEVICE FOR NEUTRALISING A PAYLOAD

(30) Priorité: 26.07.2000 FR 0009813
(43) Date de publication de la demande: 03.04.2002
(73) Titulaire: GIAT INDUSTRIES, 78000 Versailles (FR)
(72) Inventeur: VIVES, Michel, F-18290 Saint Ambroix (FR); DUPARC, Jean-Paul, F-18000 Bourges (FR); SYLVAIN, Patrick, F-18000 Bourges (FR)
(74) Mandataire: Célanie, Christian
(86) Numéro de dépôt international: PCT/FR2001/002317
(87) Numéro de publication internationale: WO 2002/008684

(56) Documents cités:
- DE-A- 2 307 581
- GB-A- 1 513 745
- US-A- 3 995 549
- US-A- 4 459 915
- US-A- 5 507 231

## Description

Le domaine technique de l'invention est celui des dispositifs permettant la neutralisation d'une charge utile transportée par un vecteur.

Les charges utiles ainsi emportées peuvent être dangereuses ou toxiques. Il est donc nécessaire en cas d'incident de vol du vecteur de procéder à leur destruction.

Ainsi, les satellites qui sont emportés par des fusées balistiques comportent généralement des propulseurs liquides extrêmement toxiques et explosifs (hydrazine, peroxyde d'azote). Il est indispensable de détruire ces propulseurs en cas d'incident afin d'éviter une retombée au sol d'une grande quantité de ces matériaux.

Concrètement on détruit l'enveloppe des propulseurs de façon à libérer les ergols. Ces derniers se détruisent en réagissant mutuellement au contact l'un avec l'autre ainsi qu'au contact de l'atmosphère.

Il est connu de mettre en oeuvre à l'intérieur des fusées des canons à poudre tirant un ou plusieurs projectiles perforants en direction des propulseurs.

Une telle solution est coûteuse, encombrante et lourde.

Elle impose la réalisation de projectiles explosifs dotés de systèmes de sécurité et d'un déclenchement à retard.

L'arme est par ailleurs une mécanique complexe susceptible de défaillance lors du lancement de la fusée.

La fiabilité de tels systèmes est donc réduite.

Il a été proposé de mettre en oeuvre des charges creuses ou des charges explosives pour assurer la destruction des propulseurs, voir à ce dernier sujet le document US-A-550 7231 qui couvre le préambule de la revendication 1.

Cependant ces charges doivent être positionnées proches, voire au contact des propulseurs à détruire.

Il se pose donc alors des problèmes d'intégration dans le vecteur. Par ailleurs les jets de charge creuse ont une efficacité réduite contre les propulseurs à ergols liquides. Le jet est consommé rapidement par le liquide et le diamètre des trous de vidange réalisés est faible (de l'ordre du mm).

Enfin, la géométrie de la charge utile (satellite) peut différer fortement d'un tir de vecteur à un autre.

Les propulseurs ne sont plus alors placés aux mêmes endroits et le vecteur doit être modifié en profondeur pour permettre la mise en place d'un nouveau système de neutralisation.

C'est le but de l'invention que de proposer un dispositif de neutralisation ne présentant pas de tels inconvénients.

Ainsi le dispositif de neutralisation selon l'invention permet d'assurer d'une façon simple et fiable la destruction d'une charge utile emportée par un vecteur.

Ce dispositif est facilement adaptable à différents types de charges utiles, il permet donc de simplifier l'adaptation du vecteur à la charge à emporter.

Ainsi l'invention a pour objet un dispositif de neutralisation d'une charge utile transportée par un vecteur, tel une fusée, caractérisé en ce qu'il comporte au moins une charge explosive génératrice de noyau, charge rendue solidaire du vecteur par des moyens de positionnement assurant une orientation de sa direction d'action vers la charge utile.

Avantageusement, les moyens de positionnement pourront être réglables de façon à permettre une adaptation du dispositif de neutralisation à différentes structures et/ou localisations de la charge utile.

Les moyens de positionnement pourront également être fixes.

Le dispositif pourra comporter au moins deux charges explosives génératrices de noyau.

La ou les charges génératrices de noyau auront de préférence un calibre supérieur à 50 mm.

Le dispositif de neutralisation selon l'invention s'applique plus particulièrement à la destruction du ou des propulseurs d'un satellite embarqué par une fusée.

L'invention sera mieux comprise à la lecture de la description qui va suivre d'un mode particulier de réalisation, description faite en référence aux dessins annexés et dans lesquels :
- la figure 1 représente schématiquement une vue partielle d'une fusée emportant un satellite et équipée d'un dispositif de neutralisation selon l'invention,
- la figure 2 est une vue de la même fusée emportant un satellite d'architecture interne différente.

En se reportant à la figure 1, un vecteur 1 tel une fusée balistique (dont seule la tête est représentée) comporte un logement 2 à l'intérieur de son ogive 3, logement recevant une charge utile 4 constituée par un satellite.

Le satellite 4 est lié à l'ogive du vecteur par des brides 5a, 5b. D'une façon connue, il est destiné à être libéré sur trajectoire par la fusée à une altitude donnée assurant sa mise en orbite terrestre.

Les moyens assurant l'ouverture de l'ogive et la libération du satellite ne sont pas représentés ici et ils ne font pas partie de la présente invention.

Le satellite 4 renferme un ou plusieurs réservoirs d'ergols liquides. Le satellite représenté à la figure 1 comporte deux réservoirs 6a et 6b superposés et disposés sensiblement au niveau de l'axe 7 de la fusée.

Les réservoirs 6a, 6b sont reliés à une tuyère 8.

Conformément à l'invention des moyens sont prévus permettant de neutraliser les ergols contenus dans les réservoirs 6a, 6b en rompant leurs réservoirs permettant ainsi leur libération.

Ces moyens sont déclenchés automatiquement en cas d'incident au niveau de la fusée et par exemple en même temps que les moyens classique assurant l'autodestruction de la fusée elle même.

Les moyens de neutralisation comportent deux charges explosives 9a, 9b génératrices de noyau. Chaque charge 9 est rendue solidaire de la fusée 1 par des moyens de positionnement 10a, 10b qui permettent d'assurer une orientation de la direction d'action 11a, 11b vers la charge utile 4.

Une charge génératrice de noyau est bien connue de l'Homme du Métier. On pourra par exemple consulter les brevets FR2627580, FR2740212 et FR2741142 qui décrivent une telle charge. Elle comprend un chargement explosif 13 disposé dans une enveloppe 14 et sur lequel est appliqué un revêtement 12 métallique en forme de calotte.

Le chargement explosif 13 est initié par un moyen détonateur 15 qui est relié à un moyen de commande 16.

Les moyens de positionnement 10a, 10b qui sont décrits ici sont conçus de façon à donner un ou deux degrés de liberté à l'enveloppe 14 de la charge qu'ils supportent.

Il est possible alors de donner à la direction d'action 11 de la charge considérée (qui est confondue avec l'axe de l'enveloppe 14 de la charge) une orientation quelconque par rapport à l'axe 7 de la fusée.

On pourra à titre d'exemple réaliser des moyens de positionnement comprenant un étrier 17 définissant une direction 18a,18b parallèle à l'axe 7 de la fusée. Cet étrier sera monté pivotant par rapport à une embase 20 fixée à la fusée. Le pivotement s'effectuera ainsi autour de la direction 18a ou 18b (flèche Z).

La charge 9 sera fixée à l'intérieur de l'étrier 17 par l'intermédiaire d'un socle 19 et elle pourra donc elle même être basculée par rapport à l'étrier 17.

Ainsi ces moyens de positionnement permettent de donner à chaque charge 9 une orientation optimale qui sera adaptée en fonction de la nature et de la structure de la charge utile 4. Concrètement on inclinera chaque charge d'une façon telle que sa direction d'action 11 rencontre un des réservoirs 6 du satellite 4.

A titre de variante l'étrier 17 pourra être fixe par rapport à l'embase 20, le seul degré de liberté de la charge sera alors son basculement par rapport à l'étrier 17.

La charge 9a a ainsi une direction d'action 11a qui est inclinée d'un angle α par rapport à la direction 18a parallèle à l'axe de la fusée 1. Cette direction d'action 11a rencontre le réservoir supérieur 6b.

La charge 9b a une direction d'action 11b qui est inclinée d'un angle β par rapport à la direction 18b parallèle à l'axe de la fusée 1. Cette direction d'action 11b rencontre le réservoir inférieur 6a.

Les charges 9a et 9b sont reliées au moyen de commande 16 qui est destiné à provoquer leur initiation à un instant donné. Ce moyen de commande pourra avantageusement être constitué par une partie de l'électronique de commande / guidage de la fusée.

L'initiation de la ou des charges 9 sera provoquée sur trajectoire à un instant donné. Cette initiation pourra avantageusement être télécommandée à partir du sol en cas de détection d'un événement grave (rupture de la fusée, perte de trajectoire).

L'initiation pourra également être déclenchée automatiquement par l'électronique de la fusée en cas de perte de la liaison sol (perte du guidage et/ou du contrôle).

Les charges 9a, 9b ont un diamètre de l'ordre de 50 à 150mm (par exemple 80mm). Leur revêtement pourra être en fer ou en nickel. Elles engendrent comme suite à leur initiation un noyau de métal homocinétique d'environ 100 g et qui est animé d'une vitesse d'environ 2000 m/s.

Un tel noyau est stable jusqu'à des distances de l'ordre de 25 m, soit des distances largement supérieures à la distance maximale séparant une charge d'un des réservoirs d'ergol.

Les capacités perforantes de ces noyaux ne sont pratiquement pas perturbées par les tôles métallique ou composites ou les protections entourant le satellite.

Les réservoirs 6 se trouvent donc perforés par les noyaux ainsi engendrés. Il en résulte une surpression dynamique qui fait exploser les réservoirs.

On voit que le dispositif selon l'invention peut être disposé dans la fusée à un endroit relativement éloigné de la charge utile. La vitesse et la stabilité des noyaux permet d'assurer de façon fiable la destruction de la charge utile malgré la distance.

Il n'est par ailleurs pas nécessaire de modifier la structure de la charge utile, les noyaux étant suffisamment stables et énergétiques pour assurer la neutralisation des réservoirs au travers des parois du satellite.

Le dispositif selon l'invention permet donc, avec une structure simple, compacte et facile à intégrer dans la fusée, d'assurer la destruction sûre de la charge utile et notamment des ergols liquides renfermés dans les réservoirs 6. La fiabilité du dispositif est supérieure à celle des dispositifs existants et à moindre coût.

La figure 2 montre une fusée 1 identique à celle précédemment décrite mais emportant un satellite 4 qui a une structure différente.

Ce satellite comporte deux réservoirs 6a, 6b d'ergols qui sont disposés parallèlement l'un à l'autre et de part et d'autre de l'axe 7.

Les moyens de positionnement 10a et 10b permettent de modifier les orientations des directions d'action 11a et 11b des charges de façon à ce que chaque direction d'action rencontre un réservoir 6a ou 6b.

Ici, du fait de la position symétrique des réservoirs 6a et 6b par rapport à l'axe 7, les directions d'action 11a et 11b sont inclinées du même angle γ par rapport aux directions 18a/18b définies par les étriers 17 et parallèles à l'axe 7 de la fusée 1.

On voit donc que grâce à l'invention il est facile d'adapter le dispositif de neutralisation à une structure de charge utile donnée.

Le réglage des charges sera effectué lors de l'intégration de la charge utile.

A titre de variante on pourra bien entendu prévoir un nombre de charges différent.

On pourra également prévoir des moyens de positionnement fixes non réglables assurant une orientation donnée pour la direction d'action de chaque charge.

## Revendications

1. Dispositif de neutralisation d'une charge utile (4) transportée par un vecteur (1), tel une fusée, ***caractérisé en ce qu***'il comporte au moins une charge explosive (9a, 9b) génératrice de noyau, charge rendue solidaire du vecteur (1) par des moyens de positionnement (10a, 10b) assurant une orientation de sa direction d'action (11a, 11b) vers la charge utile (4).

2. Dispositif de neutralisation suivant la revendication 1, **caractérisé en ce que** les moyens de positionnement (10a, 10b) sont réglables de façon à permettre une adaptation du dispositif de neutralisation à différentes structures et/ou localisations de la charge utile (4).

3. Dispositif de neutralisation suivant la revendication 1, **caractérisé en ce que** les moyens de positionnement (10a,10b) sont fixes.

4. Dispositif de neutralisation suivant une des revendications 1 à 3, **caractérisé en ce qu'**il comporte au moins deux charges explosives (9a, 9b) génératrices de noyau.

5. Dispositif de neutralisation suivant une des revendications 1 à 4, **caractérisé en ce que** la ou les charges génératrices de noyau (9a, 9b) ont un calibre supérieur à 50 mm.

6. Application d'un dispositif de neutralisation suivant une des revendications 1 à 5 à la destruction du ou des propulseurs d'un satellite (4) embarqué par une fusée (1).

## Patentansprüche

1. Vorrichtung zur Neutralisierung einer von einem Träger (1), wie einer Rakete, transportierten Nutzlast (4), ***dadurch gekennzeichnet,* dass** sie wenigstens einen explosiven Kernladungsgenerator (9a, 9b) umfasst, wobei die Ladung mit dem Träger (1) durch Positionierungsmittel (10a, 10b), die eine Orientierung ihrer Wirkrichtung (11a, 11b) zur Nutzlast (4) hin gewährleisten, fest verbunden ist.

2. Neutralisierungsvorrichtung nach Anspruch 1, **dadurch gekennzeichnet, dass** die Positionierungsmittel (10a, 10b) derartig einstellbar sind, dass eine Anpassung der Neutralisierungsvorrichtung an verschiedene Strukturen und / oder Positionierungen der Nutzlast (4) ermöglicht wird.

3. Neutralisierungsvorrichtung nach Anspruch 1, **dadurch gekennzeichnet, dass** die Positionierungsmittel (10a, 10b) fest sind.

4. Neutralisierungsvorrichtung nach einem der Ansprüche 1 bis 3, **dadurch gekennzeichnet, dass** sie wenigstens zwei explosive Kernladungsgeneratoren (9a, 9b) umfasst.

5. Neutralisierungsvorrichtung nach einem der Ansprüche 1 bis 4, **dadurch gekennzeichnet, dass** der oder die Kernladungsgeneratoren (9a, 9b) ein Kaliber von mehr als 50 mm besitzen.

6. Anwendung einer Neutralisierungsvorrichtung nach einem der Ansprüche 1 bis 5 zur Zerstörung des oder der Treibstoffsysteme eines an Bord einer Rakete (1) befindlichen Satelliten (4).

## Claims

1. A neutralisation device for a payload (4) carried by a vector (1), such as a rocket, **characterised in that** it incorporates at least one explosively-formed charge (9a, 9b), such charge made integral with the vector (1) by positioning means (10a, 10b) ensuring the orientation of its direction of action (11a, 11b) towards the payload (4).

2. A neutralisation device according to Claim 1, wherein the positioning means (10a, 10b) are adjustable to as to allow the neutralisation device to be adapted to different structures and/or locations of the payload (4).

3. A neutralisation device according to Claim 1, wherein the positioning means (10a, 10b) are immobile.

4. A neutralisation device according to one of Claims 1 to 3, wherein it incorporates at least two explosively-formed charges (9a, 9b).

5. A neutralisation device according to one of Claims 1 to 4, wherein the explosively-formed charge or charges (9a, 9b) are of a calibre greater than 50 mm.

6. Application of a neutralisation device according to one of Claims 1 to 5 to the destruction of the booster or boosters of a satellite (4) carried on board a rocket (1).
